# EUROPÄISCHE PATENTSCHRIFT

(11) **EP 0 158 792 B1**
(45) Veröffentlichungstag und Bekanntmachung des Hinweises auf die Patenterteilung: **03.02.1988**
(21) Anmeldenummer: 85102003.2
(22) Anmeldetag: 23.02.1985
(51) Int. Cl.: E02F 3/40, E02F 3/42, E02F 3/96

(54) **Löffelbagger**
Power shovel
Pelle mécanique

(30) Priorität: 30.03.1984 DE 3411866
(43) Veröffentlichungstag der Anmeldung: 23.10.1985
(73) Patentinhaber: Friedrich Wilh. Schwing GmbH, D-44653 Herne (DE)
(72) Erfinder: Güthoff, Wilfred, D-5810 Witten (DE)
(74) Vertreter: Herrmann-Trentepohl, Werner, Dipl.-Ing.

(56) Entgegenhaltungen:
- EP-A- 0 011 766
- EP-A- 0 046 854
- DE-U- 7 717 567

## Beschreibung

Die Erfindung betrifft einen Löffelbagger gemäß dem Oberbegriff des Anspruches 1. Der erfindungsgemäße Löffelbagger ist demgemäß ein Eingefäßbagger, dessen Grabgefäß vorzugsweise als Tieflöffel ausgebildet ist, der sich gegen einen anderen Tieflöffel auswechseln läßt. Der erfindungsgemäße Bagger kann darüberhinaus als Universalbagger ausgeführt werden, um wahlweise außer mit verschiedenen Löffeln auch mit weiteren Arbeitswerkzeugen, z. B. einer Ramme oder einer ähnlichen Einrichtung ausgestattet zu werden. Vorzugsweise wird die Erfindung jedoch an einem Exaktbagger verwirklicht, der eine Geradführung seines Tieflöffels in der Schürfebene aufweist; deswegen wird die Erfindung im folgenden anhand eines solchen Baggers näher beschrieben.

Bei Löffelbaggern sitzt der Löffelstiel meistens an der Spitze des häufig noch einmal unterteilten Auslegers, wobei die Teile über Betriebsgelenke mit quer zur senkrechten Schwenkebene des Auslegers verlaufenden Gelenkachsen aneinander angeschlossen sind, sowie über doppelt wirkende Arbeitszylinder betätigt werden, deren Antrieb in der Regel hydraulisch ist. Hierbei ist das Grabwerkzeug einerseits mit einem Betriebsgelenk an die Spitze des Löffelstieles angeschlossen und weist einen eigenen Arbeitszylinder auf, der bei den

Exaktbaggern an den Ausleger angeschlossen ist. Die Schwenkbewegung eines als Grabwerkzeug dienenden Tieflöffels um die Achse des am Ende des Löffelstieles sitzenden Betriebsgelenkes dient zum Füllen und Entleeren des Löffels und funktioniert außerdem zur Einstellung des Schnittwinkels der Löffelschneide bzw. der daran befestigten Reißzähne.

Die Kinematik eines darartigen Löffelbaggers bedingt, daß die quer zum Ausleger verlaufende Ebene des Löffels bzw. die Löffelschneide parallel zur Standebene des Baggers verläuft, sofern keine Korrekturmöglichkeit eingebaut ist. Obwohl es grundsätzlich möglich ist, das Raupen- oder Räderfahrwerk des Baggers gegenüber dem Oberwagen verschwenkbar einzurichten, oder ein Korrekturgelenk in den Ausleger einzubauen, um die Schnittebene des Baggers unabhängig von der Standebene des Unterwagens einstellen zu können, hat sich der Einbau eines Korrekturgelenkes mit in der senkrechten Schwenkebene des Auslegers liegender Gelenkachse zwischen Löffel und Löffelstiel als optimal herausgestellt. Der Antrieb des Gelenkes ist dabei auf die beiden Arbeitszylinder aufgeteilt, welche an je einer Seite des Gelenkzapfens angeordnet sind. Diese auch bei anderen Betriebsgelenken häufige Anordnung der Arbeitszylinder ermöglicht die Aufteilung der Schwenkkräfte auf beide Arbeitszylinder, die dadurch vergleichsweise geringere Abmessungen erhalten und hat außerdem den Vorteil einer geringeren Lagerbelastung im Betriebsgelenk. Die Erfindung bezieht sich insbesondere auf das Betriebsgelenk, welches sich unmittelbar an den Löffel anschließt und damit vorzugsweise auf das beschriebene Korrekturgelenk zur Veränderung der Schürfebene gegenüber der Standebene des Baggerunterwagens, welches vorzugsweise an den beschriebenen Exaktbaggern vorgesehen wird.

Mit dem Einbau unterschiedlicher Grabgefäße läßt sich die Baggerleistung optimieren. Bei lockeren, leichten Böden kann ein großvolumiger Löffel die besten Arbeitsergebnisse bringen, während im felsigen Grund ein kleinerer, dafür aber widerstandsfähigerer Löffel erforderlich wird. Wegen der guten Führungseigenschaften eignen sich insbesondere die Exaktbagger zum Anlegen von Gräben. Dafür verwendet man zweckmäßig einen Löffel, dessen Profil dem Grabenprofil entspricht. Benutzt man den Bagger zum planieren, dann sind besonders breite und meistens flache Löffel günstig. Selbst wenn ein solcher Bagger nicht mit weiteren Arbeitswerkzeugen ausgestattet ist, muß doch allein wegen der unterschiedlichen Löffel das Arbeitswerkzeug häufiger gewechselt werden. Dann hängt die Optimierung der Leistung des Baggers von dem rechtzeitigen Wechsel des Arbeitswerkzeugs und damit davon ab, daß der Wechsel schnell und ohne besonderen Kraftaufwand möglichst allein von dem Baggerführer durchgeführt werden kann.

Wenn man zu diesem Zweck Bauteile der Baggermechanik entsprechend einrichtet, indem z. B. der Bolzen des Betriebsgelenkes geteilt und hydraulisch zur Freigabe bzw. zum Erfassen der Gelenkbuchsen betätigbar ausgebildet wird, dann ergibt sich ein zusätzlicher hydraulischer Antrieb, welcher schwer in die hydraulische Versorgung und Steuerung des Baggers einzubeziehen ist. Außerdem wird das Betriebsgelenk nicht unwesentlich kompliziert und der Wechsel des Arbeitswerkzeugs für den Baggerführer schwierig. Wenn man dagegen für den Wechsel des Arbeitswerkzeugs zwischen Löffel und Betriebsgelenk den Einbau einer mechanischen Kupplung vorsieht, deren Teile man durch Schwenken des Baggerauslegers zusammenbringt oder voneinander löst, dann muß eine hydrautische Kupptungsverriegeiung in die Hydraulik des Baggers integriert werden, wenn der Baggerführer den Wechsel des Arbeitswerkzeugs allein vornehmen soll. Das bereitet praktisch die gleichen Schwierigkeiten wie ein zusätzlicher hydraulischer Antrieb. Die Kupplungsmechanik setzt außerdem voraus, daß jedes Arbeitswerkzeug mit einer Kupplungshälfte ausgerüstet wird, was verhältnismäßig aufwendiger als die Teilung des Gelenkbolzens ist.

Die Erfindung geht von dem ihr vorzugsweises Anwendungsgebiet bildenden Exaktbagger aus (DE-A-28 51 942), weil bei diesem Löffelbagger das an den Löffel anschließende Betriebsgelenk ein Korrekturgelenk im oben erläuterten Sinn darstellt, welches von zwei Arbeitszylindern betätigt wird. Wenn hierbei das Arbeitswerkzeug gewechselt werden soll, muß das Betriebsgelenk demontiert werden, um nach Lösen der Kolbenstangen der Arbeitszylinder von den Konsolen des Löffels den Löffelstiel für den Wechsel freizumachen. Ebenso aufwendig ist die Montage des Löffels oder eines anderen Arbeitswerkzeugs, welche gegen den demontierten Löffel ausgetauscht werden soll.

Die Anwendung bekannter Mechaniken zum einfacheren Wechsel des Arbeitswerkzeugs eines solchen Baggers scheitert bereits daran, daß diese die Höhe des Betriebsgelenkes über dem Grabwerkzeug so stark verändern, daß die Geradführung des Tieflöffels verlorengeht, die bei den Exaktbaggern durch die Abstimmung verschiedener Lenkerparallelogramme erzielt wird, in die Teile des Auslegers und der an einen Schwenkhebel des Löffels angelenkte Arbeitszylinder einbezogen sind. Im übrigen würden bei einem Exaktbagger auch die oben geschilderten übrigen Nachteile dieser Mechaniken besonders stark ins Gewicht fallen.

Der Erfindung liegt daher die Aufgabe zugrunde, einen Wechsel des Arbeitswerkzeugs an einem Löffelbagger zu ermöglichen und dabei die dazu erforderliche Mechanik und deren Antriebe einfach und so aufzubauen, daß sie die Geradführung eines Exaktbaggers der als bekannt vorausgesetzten Art nicht stören und bei anderen Löffelbaggern die Beibehaltung der hydraulischen Antriebe ohne wesentliche Änderung der hydraulischen Anlage mit nur geringfügig geänderten Befestigungsmitteln für das Arbeitswerkzeug ermöglichen, wobei an dem ausgewechselten Arbeitswerkzeug nur wenige und geringwertige Teile verbleiben.

Gemäß der Erfindung wird diese Aufgabe mit den Merkmalen des Anspruches 1 gelöst. Zweckmäßige Ausführungsformen der Erfindung sind Gegenstand ihrer Unteransprüche.

Gemäß der Erfindung werden die zum Antrieb des Betriebsgelenkes, d. h. für die Korrektur des Löffels erforderlichen beiden Arbeitszylinder für die Betätigung einer Mechanik verwendet, welche ständig an der Löffelstielspitze verbleibt und das gesamte Betriebsgelenk umfaßt; indem erfindungsgemäß diese Mechanik zangenartig ausgebildet wird, kann sie die für den Anschluß des Betriebsgelenkes an den Löffel bzw. ein anderes Arbeitswerkzeug ohnehin notwendigen Anschlüsse ergreifen, welche als einzige, allerdings besonders einfache Bauteile an dem Arbeitswerkzeug verbleiben; die Verriegelung wird dann nur noch für die Zangenschenkel d.h. Schenkel der zangenartigen Mechanik benötigt und zwar für die Zeit der Benutzung des betreffenden Arbeitswerkzeugs am Bagger.

Die Erfindung hat den Vorteil, daß sie durch die Integration des Zangengelenkes in das Betriebsgelenk die Höhe des Gelenkanschlusses des Arbeitswerkzeugs praktisch nicht verändert und dadurch bei den Exaktbaggern die Geradführung des Löffels nicht vorzeitig entarten läßt bzw. völlig aufhebt. Da man erfindungsgemäß die Arbeitszylinder für die Zangenbetätigung benutzt, braucht man weder die hydraulische Steuerung des Baggers, noch die hydraulische Anlage zur Versorgung der verschiedenen Arbeitszylinder zu verändern und erreicht dennoch, daß der Baggerführer vom Bagger aus die Zange betätigen und den Wechsel des Arbeitswerkzeugs durchführen kann. Da mit wenigstens einem Arbeitszylinder des Betriebsgelenkes die Zange auch geschlossen gehalten werden kann, läßt sich die Verriegelung ohne Nachteil mechanisch verwirklichen und kann deswegen u. a. aus einer einfachen Bolzenanordnung bestehen.

Mit den Merkmalen des Anspruches 2 läßt sich dem Baggerführer die Ausrichtung der Zange und deren Betätigung erleichtern, weil durch die Sperrung des Betriebsgelenkes mit einem Arbeitszylinder der diesem zugeordnete Zangenschenkel festgehalten und die Greifbewegung nur mit dem anderen Zangenschenkel ausgeführt wird.

Mit den Merkmalen des Anspruches 3 ergibt sich eine besonders flach bauende Gesamtanordnung, bei der sich die Höhe der geschlossenen Zangenschenkel auf die Dicke der Montageplatte reduziert, die für die Geradführung eines Exaktbaggers unerheblich ist. Außerdem werden hierbei die an der betreffenden Arbeitsausrüstung verbleibenden Anschlüsse auf einfache Vorsprünge, z. B. auf Bolzen mit plattenförmigen Köpfen reduziert.

Mit den Merkmalen des Anspruches 4 läßt sich auf besonders einfache Weise das Scharnier der Montageplatte mit dem Betriebsgelenk vereinigen, wobei die Verwirklichung der Merkmale des Anspruches 5 eine günstige Aufteilung der Kräfte auf die Buchse des Betriebsgelenkes ergibt.

Wenn der Baggerführer den Ausleger und den Löffelstiel derart einknickt, daß er das Arbeitswerkzeug unmittelbar im Blickfeld hat, kann er in der Regel ohne weiteres, d. h. ohne besondere Hilfsmittel den beweglichen Zangenschenkel in die Anschlüsse der zu wechselnden Arbeitsausrüstung einspuren. Das ist jedoch in der Praxis nicht immer möglich. Häufig befindet sich das Arbeitswerkzeug in größerer Entfernung von der Kabine des Baggers und muß durch Strecken des Auslegers erreicht werden.

Mit den Merkmalen des Anspruches 6 wird die Montage des auszuwechselnden Arbeitswerkzeugs wesentlich erleichtert, weil der Baggerführer beim Schwenken des Oberwagens zur Vorbereitung des Greifens die Führungsleiste als Anhalt für das Erreichen der Ausgangsstellung der Zange benutzen kann, die für das fehlerlose Einspuren des beweglichen Zangenschenkels erreicht werden muß.

Die Einzelheiten, weiteren Merkmale und andere Vorteile der Erfindung ergeben sich aus der nachfolgenden Beschreibung des Erfindungsgegenstandes anhand der Figuren in der Zeichnung; es zeigen
Fig. 1 in perspektivischer Darstellung die Erfindung anhand ihrer Anwendung an einen Exaktbagger,
Fig. 2 in abgebrochener Darstellung das vordere Ende des Exaktbaggers nach Fig. 1,
Fig. 3 eine Montageplatte gemäß der Erfindung in Stirnansicht,
Fig. 4 eine Draufsicht auf den Gegenstand der Fig. 3,
Fig. 5 den Gegenstand der Fig. 3 in Stirnansicht und
Fig. 5a einen Schnitt längs der Linie V-V der Fig. 4,
Fig. 6 schematisch die Arbeitszylinder und deren Schaltung bzw. Steuerung,
Fig. 7 in perspektivischer Darstellung eine erste Phase beim Montieren eines Tieflöffels,
Fig. 8 in ebenfalls perspektivischer Darstellung eine weitere Phase der Montage,
Fig. 9 die geschlossene Zange, mit der die Montage des Tieflöffels durchgeführt wird und
Fig. 10 den fertig montierten Tieflöffel nach Abschluß des Wechsels.

Der Unterwagen (1) des Löffelbaggers (2) ruht auf zwei Raupen (3 bzw. 4). Der um einen Königszapfen auf dem Unterwagen (1) schwenkbare Oberwagen (5) trägt die üblichen Aufbauten, darunter auch eine Fahrerkabine (6), welche die Beobachtung des Arbeitswerkzeuges (7) ermöglicht und von der aus der Bagger gesteuert wird. Das aus einem Tieflöffel (8) bestehende Grabwerkzeug der Arbeitsausrüstung (7) d.h. des Arbeitswerkzeuges ist über ein Betriebsgelenk (9) an ein Oberteil (10) angeschlossen, welches in der Fig. 2 näher dargestellt ist. Das Oberteil (10) sitzt an einem Betriebsgelenk (11), welches an der Spitze des Löffelstiels (12) angeordnet ist. Ein Schwenkhebel (13) ist über einen Lenker (13') an das Oberteil (10) angelenkt und über einen Lenker (14) an die Kolbenstange eines Arbeitszylinders (15) angelenkt, der seinerseits an der Spitze (16) des Auslegers (17) befestigt ist. Der Lenker (14) stützt sich über eine Doppelschwinge (18) auf dem Löffelstiel (12) ab.

Der Ausleger ist seinerseits in einer auf dem Oberwagen (5) angelenkten Schwinge (19) und ein Auslegerendstück (20) unterteilt. Zu seiner Betätigung dient ein Doppelzylinder-Schubekolbengetriebe, das allgemein mit (22) bezeichnet ist. Der Löffelstiel wird mit einem Arbeitszylinder (21) geschwenkt.

Der Oberteil (10) dient gemäß der Darstellung der Fig. 2 zur Verlagerung der beiden Arbeitszylinder (23, 24), die zusammen den Antrieb des Betriebsgelenkes (9) bilden, das zwischen dem die Arbeitsausrüstung (7) bildenden Tieflöffel (8) und dem Löffelstiel angeordnet ist. Das Betriebsgelenk (9) besteht aus dem im Oberteil (10) gelagerten Gelenkzapfen (25) und den Gelenkbuchsen, welche allgemein mit (28) bezeichnet sind und weiter unten näher erläutert werden. Die Gelenkbuchsen sind auf einer Montageplatte (27) angeordnet, welche ihrerseits mit dem oberen ebenen Abschnitt des Bodens (28) des Tieflöffels (8) verbunden ist.

Die Einzelheiten der Montageplatte sind aus der Darstellung der Fig. 3 bis 5 erisichtlich. Nach Fig. 4 ist die Montageplatte durch ein Scharnier spiegelsymmetrisch auf zwei Plattenhälften oder Zangenschenkel (29, 30) aufgeteilt. Die Zangenschenkel weisen auf ihrer dem Betriebsgelenk (9) oder dem Löffelstiel zugewandten Seite (31 bzw. 32) die aus zwei parallelen Gabelschenkeln (33, 34) bzw. (35, 36) bestehenden Anschlußkonsolen (37, 38) (Fig. 6) auf, welche die Montageplatte (27) mit den Kolbenstangen (39, 40) der Kolben (41,42) in den Arbeitszylindern (23, 24) verbinden. Auf den dem Betriebsgelenk (9) zugewandten Seiten (31, 32) der Zangenschenkel (29, 30) befinden sich ferner die Teile je einer Hälfte (43, 44) der Gelenkbuchsen (26). Beide Gelenkhälften sind identisch ausgebildet. Sie bestehen aus einer auf zwei Gabelsinken (45,46) aufgeteilten Konsole, die auf der Oberseite (31) des Zangenschenkels (29) angebracht sind und einer weiteren Konsole (47), welche auf der Oberseite (32) des Zangenschenkels (30) angeordnet ist. Die entsprechenden Teile der Hälfte (44) sind mit gleichen Bezugszeichen bezeichnet, die jedoch zur Unterscheidung Indexstriche tragen. In den Konsolen (45 bis 47) bzw. (45' bis 47') befinden sich ausgefluchtete Aussparungen, durch die der Zapfen (25) des Betriebsgelenkes (9) eingeführt werden kann. Dieser Zapfen bildet dann gleichzeitig den Gelenkzapfen eines Scharniers, um das die Zangenschenkel (29 u. 30) geschwenkt werden können. Die geometrische Achse des Betriebsgelenkes (9) fällt daher mit der Achse des Zangenscharniers zusammen.

Die inneren Scharnierkanten (49, 50) der Zangenschenkel (29, 30) sind mit halbrunden Aussparungen (51 bis 54) versehen. Je zwei gegenüberliegende Aussparungen (51, 52) bzw. (53, 54) wirken mit je einem aus der Oberseite (55) des Löffelbodens (28) senkrecht nach oben vorstehenden Verankerungsmittel in Form von Bolzen (56, 57) bzw. der im Grundriß rechteckigen Platten (58, 59) zusammen, welche die Bolzenköpfe bilden. Die Unterseite der Bolzenköpfe ist wie bei (60) in Fig. 5a dargestellt, konvex gekrümmt, um das spiegelfreie Erfassen der von den Bolzen (56 bis 59) gebildeten Anschlüsse mit den Zangenschenkeln (29, 30) zu ermöglichen.

Wie sich insbesondere aus der Fig. 7 ergibt, ist an der dem Baggerführer in der Kabine (6) zugewandten Stirnseite (61) des Löffels (8) eine Führungsleiste (74) angeordnet. Deren Funktion wird im Zusammenhang mit der Wirkungsweise der Zangenschenkel (29, 30) näher erläutert.

Wie sich aus der Darstellung der Fig. 6 ergibt, ist in die Zuleitung des Arbeitszylinders (24) ein 2/2-Wegeventil (63) eingebaut, das mit einem Handtaster (64) betätigt werden kann. Die Zuleitung (62) wird ebenso wie die Zuleitung (65) für den Arbeitszylinder (24) mit einem 2/3-Wegeventil (66) gesteuert. Dieses Ventil liegt zwischen der zur Ölversorgung dienenden Pumpe (67) und dem Vorratsbehälter (68), das in der dargestellten Stellung des Wegeventils (66) auf Umlauf geschaltet ist, so daß die beiden Arbeitszylinder (23, 24) gesperrt sind. Durch Verstellen des Wegeventils (66) werden die Zylinder wechselweise beaufschlagt, sofern sich das Wegeventil (63) in der dargestellten Stellung befindet. Auf diese Weise läßt sich die Schürfebene gegenüber der Standebene des Baggers korrigieren. Wird das Wegeventil (63) umgestellt, so ist der Arbeitszylinder (24) gesperrt. Das geschieht normalerweise in etwa waagerechter Lage der Montageplatte (27) wie dargestellt in Fig. 6. In dieser Stellung läßt sich nur noch der Kolben (41) des Arbeitszylinders (23) mit dem Wegeventil (66) steuern. Diese Bewegung wird zum Öffnen und Schließen des Zangenschenkels (29) benutzt.

In der Betriebsstellung, die in Fig. 6 wiedergegeben ist, wird das unbeabsichtigte Öffnen der Zangenschenkel (29, 30) durch eine Verriegelung ausgeschlossen. Gemäß dem dargestellten Ausführungsbeispel dienen dazu Schrauben, welche in Aussparungen (69, 70) der Montageplatte (27) eingeführt werden und den Boden (28) des Löffels durchdringen.

Wie sich ergibt, sind die Zangenschenkel (29, 30) spiegelsymmetrisch zur Scharnierachse und die Buchsenhälften (43, 44) sowie die Konsolenteile (33 bis 36) und die Aussparungen (69 u. 70) spiegelsymmetrisch zur Querachse (71) der Montageplatte (27) angeordnet.

im folgenden wird die Montage einer Arbeitsausrüstung am Beispiel der Arbeitsausrüstung (7) erläutert. Dazu wird angenommen, daß die bis dahin am Löffelstiel (12) bzw. dem Oberteil (10) befestigte Arbeitsausrüstung bereits abgenommen ist. Der Tieflöffel (8) liegt auf dem Planum und ist dabei so orientiert, daß sein Boden (28) oben steht.

Zunächst wird das Wegeventil (63) umgeschaltet, so daß der Arbeitszylinder (24) gesperrt ist, wodurch der Zangenschenkel (30) feststeht. Der Baggerführer schwenkt nunmehr von der Kabine (6) aus den Löffelstiel und damit das Oberteil (10) gemäß der Darstellung der Fig. 7 von links nach rechts, wobei die Kolbenstange (39) in den Arbeitszylinder (23) eingefahren und dementsprechend der Zangenschenkel (29) nach oben geklappt ist. Die somit geöffneten Zangenschenkel (29, 30) sind damit auf das Einspuren der Zangenschenkel in die Anschlüsse vorbereitet. Beim weiteren Schwenken des Oberteils (10) gemäß Fig. 7 orientiert sich der Baggerführer an der Führungsleiste (74), welche mit der Vorderkante des Zangenschenkels (30) zusammenwirkt und dem Baggerführer anzeigt, wann die halbrunden Aussparungen (52 u. 54) unter die Kopfplatten (58, 59) der Bolzen (56, 57) eingespurt sind. Diese Stellung ist in der Darstellung der Fig. 8 bereits erreicht. Der Zangenschenkel (30) liegt dabei auf der Oberseite (55) des Bodens (28) auf.

Der Kolben (41) wird durch Betätigung des Wegeventils (66) weiter ausgefahren, so daß die Kolbenstange (39) den Zangenschenkel (29) im Uhrzeigersinn um den Gelenkbolzen (25) des Betriebsgelenkes (9), der gleichzeitig die Scharnierachse bildet, schwenkt. Dadurch werden schließlich die halbrunden Aussparungen (51, 53) des Zangenschenkels (29) ebenso wie vorher die halbrunden Aussparungen (52, 54) des Zangenschenkels (30) in die Anschlüsse eingespurt.

Dieser Zustand ist in der Darstellung der Fig. 9 erreicht. Dabei liegt der Zangenschenkel (29) seinerseits der Oberseite (55) des Löffelbodens (28) auf. Der Baggerführer kann durch Betätigen des Wegeventils (66) die weitere Ausfahrbewegung der Kolbenstange (39) sperren und die Kabine verlassen. Er dreht dann durch die Aussparung (69) des Zangenschenkels (29) die Schraube (73) in eine Gewindebohrung (69a, 70a) des Bodens (28) des Tieflöffels (8) ein, welche zusammen mit einer Schraube (73), die durch die Aussparung (70) des Zangenschenkels (30) in eine Gewindebohrung (69a, 70a) des Bodens (28) des Tieflöffels (8), die Zangenschenkel verriegelt. Damit ist der Montagevorgang beendet. Nachdem das Wegeventil (63) umgestellt worden ist, läßt sich die Arbeitsausrüstung gemäß der Fig. 10 in Betrieb nehmen. Die Demontage der Arbeitsausrüstung geschieht auf umgekehrtem Wege.

## Patentansprüche

1. Löffelbagger, dessen Arbeitswerkzeug (7), z. B. Löffel, an den Löffelstiel über ein Betriebsgelenk (9) angeschlossen ist, das an dem Arbeitswerkzeug (7) befestigte Gelenkbuchsen (26) sowie einen an einem Oberteil (10) gelagerten Gelenkzapfen (25) umfaßt und dessen Antrieb aus je einem an der Seite des Gelenkzapfens (25) befestigten Arbeitszylinder (23, 24) besteht, gekennzeichnet durch zwei, eine Montageplatte (27) bildende Plattenhälften (29, 30), auf deren Oberseiten (31) von den Gelenkzapfen (25) gemeinsam durchgriffene Buchsenteile (45,46,47) sowie je ein Arbeitszylinder (23, 24) befestigt sind, wobei die Plattenhäₗften (29, 30) zangenartig derart verschwenkbar sind, daß sie in einer Betriebsstellung an dem Arbeitswerkzeug befestigte Verankerungsmittel (56 bis 59) hintergreifen und diese in einer Freigabestellung freigeben, und durch eine zusätzliche Verriegelung (69, 69a, 70, 70a, 73) zwischen den Plattenhälften (29, 30) und dem Arbeitswerkzeug (7).

2. Löffelbagger nach Anspruch 1, dadurch gekennzeichnet, daß für den Wechsel des Arbeitswerkzeugs (7) das Betriebsgelenk (9) durch Sperren des der einen Plattenhälfte (30) zugeordneten Arbeitszylinders (24) ausgeschaltet ist und der Arbeitszylinder (23) der anderen Plattenhälfte (29) zum öffnen und Schließen des Greifers dient.

3. Löffelbagger nach einem der Ansprüche 1 oder 2, dadurch gekennzeichnet, daß die Betriebsgelenkbuchsen (26) auf der dem Löffelstiel zugewandten Seite (31, 32) der durch das die beiden Plattenhälften (29, 30) verbindende Scharnier spiegelsymmetrisch auf die beiden Plattenhälften (29, 30) aufgeteilten Montageplatte (27) befestigt sind, die auf ihrer Oberseite Anschlußkonsolen (37, 38) für die Arbeitszylinder (23, 24) und an den Scharnierkanten (49, 50) der Plattenhälften (29, 30) mit einander in der Greiflage zusammenwirkende Aussparungen (51, 54) für mit Köpfen (58, 59) versehene Vorsprünge (56, 57) des Arbeitswerkzeugs (7) aufweist.

4. Löffelbagger nach einem der Ansprüche 1 bis 3, dadurch gekennzeichnet, daß der Gelenkbolzen (25) des Betriebsgelenkes (9) die Scharnierachse der Montageplatte (27) bildet und die Buchsen (26) des Betriebsgelenkes (9) unterteilt, sowie auf beiden Scharnierhälften (29, 30) befestigt ist.

5. Löffelbagger nach einem der Ansprüche 1 bis 4, dadurch gekennzeichnet, daß das unterteilte Betriebsgelenk (9) mit je einer Hälfte (43, 44) die spiegelsymmetrisch quer zum die Plattenhälften (29, 30) verbindenden Scharnier unterteilten Konsolen (37, 38) der Arbeitszylinder (23, 24) einschließt.

6. Löffelbagger nach einem der Ansprüche 1 bis 5, gekennzeichnet durch eine Führungsleiste (74), welche neben den Anschlüssen (56 bis 59) auf dem Arbeitswerkzeug (7) befestigt ist und zur Vorbereitung des Greifens mit der gesperrten Plattenhälfte bis zum Einspuren in die Anschlüsse (57 bis 59) zusammenwirkt.

## Revendications

1. Pelle mécanique prévue pour porter un outil de travail (7) tel qu'une cuiller de terrassement, monté par l'intermédiaire d'une genouillère de correction d'assise (9) sur une tête (10) disposée à l'extrémité d'un avant-bras articulé (12) de la pelle mécanique; le système de correction associé à la genouillère (9) comportant deux chapes de pivotement (26) liées à l'outil de travail (7), et un pivot (25) solidaire de la tête (10), ainsi que deux vérins de manoeuvre (23, 24), montés de part et d'autre du pivot (25) de la genouillère (9) pour faire fonctionner celle-ci; la pelle mécanique étant caractérisée en ce qu'elle comporte une plaque de fixation (27) divisée en deux moitiés (29, 30), dont la face supérieure (31) est pourvue de chapes de pivotement (45,46, 47) traversées ensemble par le pivot (25) de la genouillère; les deux moitiés (29, 30) de la plaque de fixation (27) étant reliées chacune à l'un des vérins de manoeuvre (23, 24), et pouvant ainsi pivoter à la manière des mors d'une tenaille, pour pouvoir s'engager en position de service dans des organes d'ancrage (56 à 59) prévus sur l'outil de travail, et libérer ces organes d'ancrage en position de désaccouplement; un système de verrouillaqe complémentaire (69, 69a, 70, 70a, 73) étant prévu entre les deux moitiés (29, 30) de la plaque de fixation et l'outil de travail (7).

2. Pelle mécanique selon la revendication 1, caractérisée en ce qu'on effectue le changement de l'outil de travail (7) en bloquant la genouillère de correction d'assise (9), qu'on immobilise en isolant le vérin de manoeuvre (24) associé à l'une des deux moitiés (30) de la plaque de fixation (27), le vérin de manoeuvre (23) associé à l'autre moitié (29) de la plaque de fixation servant alors à ouvrir et à fermer la tenaille d'accouplement constituée par les deux moitiés (29, 30) de la plaque.

3. Pelle mécanique selon l'une des revendications 1 ou 2, caractérisée en ce que les chapes de pivotement (26) de la genouillère de correction (9) sont disposées de manière symétrique de part et d'autre de l'axe de la charnière de la plaque de fixation (27), sur la face supérieure (31, 32) de chacune des deux moitiés (29, 30) de cette plaque, en regard de l'avant-bras articulé (12) qui porte l'outil de travail; la face supérieure des deux moitiés (29, 30) de la plaque de fixation (27) portant aussi des pattes de liaison (37, 38), pour les vérins de manoeuvre (23, 24); les deux moitiés (29, 30) de la plaque de fixation étant en outre pourvues, sur leurs bords (49, 50) associés en charnière, d'évidements (51, 54) prévus pour coopérer en position d'accouplement avec l'outil de travail (7), de manière à saisir des organes d'accouplement (56, 57) à têtes protubérantes (58, 59) en saillie sur l'outil de travail.

4. Pelle mécanique selon l'une des revendications 1 à 3, caractérisée en ce que le pivot (25) de la genouillère de correction d'assise (9) constitue également l'axe de la charnière de la plaque de fixation (27), les chapes de pivotement (26) de la genouillère de correction (9) étant divisées chacune en plusieurs charnons qui sont fixés séparément à chacune des deux moitiés (29, 30) de la plaque (27).

5. Pelle mécanique conforme à l'une des revendications 1 à 4, caractérisée en ce que chacune des deux chapes de pivotement (43, 44) de la genouillère de correction d'assise (9) est divisée en deux parties, respectivement associées aux pattes de liaison (37, 38) qui sont disposées sur les deux moitiés (29, 30) de la plaque de fixation, de manière symétrique par rapport à l'axe de la charnière de ces deux moitiés, pour relier ces deux moitiés (29, 30) aux vérins de manoeuvre (23, 24).

6. Pelle mécanique selon l'une des revendications 1 à 5, caractérisée en ce que l'outil de travail (7) destiné à cette pelle comporte une barrette de guidage (74), disposée à côté des organes d'accouplement (56 à 59) prévus sur cet outil, cette barrette (74) étant agencée pour préparer la manoeuvre d'accouplement en coopérant avec la moitié immobilisée (30) de la plaque de fixation (27), jusqu'à l'engagement de cette moitié (30) avec les organes d'accouplement (57 à 59) de l'outil (7).

## Claims

1. A power shovel having a working tool (7), e.g. a shovel, connected to the dipper arm via an operating joint (9) comprising joint sleeves (26) fixed to the working tool (7) and a pivot pin (25) positioned on an upper part (10) and having a driving mechanism consisting of operating cylinders (23, 24) positioned laterally of the pivot pin (25), characterised by two plate halves (29, 30) forming a mounting plate (27), on whose upper side (31) are fixed bush parts (45, 46, 47) through which the pivot pin (25) extends as well as the operating cylinders (23, 24), whereby the plate halves (29, 30) are pivotable in a clamp-like manner such that in a working position they grip behind fixing means (56 to 59) fixed to the working tool, and release the plate halves into a free space, and by an additional bolt (69, 69a, 70, 70a, 73) between the plate halves (29, 30) and the working tool (7).

2. A power shovel according to claim 1, characterised in that, for changing the working tool (7), the operating joint (9) is actuated by closing of the operating cylinder (24) connected to one of the plate halves (30), and the operating cylinder (23) of the other plate half (29) serves for opening and closing the gripping means.

3. A power shovel according to any one of claims 1 and 2, characterised in that operating joint sleeves (26) are provided on the sides (31, 32) facing the dipper arm of the mounting plate (27) which is divided into the two plate halves (29, 30) by the hinge connecting the two plate halves (29, 30) which are in mirror symmetry, which mounting plate has connecting brackets (37, 38) on its upper side for the operating cylinders (23, 24) and has recesses (51, 54) at the hinge edges (49, 50) of the plate halves (29, 30) which cooperate with each other in the gripping position for gripping projections (56, 57) of the working tool (7) provided with heads (58, 59).

4. A power shovel according to any one of claims 1 to 3, characterised in that the pivot pin (25) of the operating joint (9) forms the hinge axis of the mounting plate (27) and sub-divides the sleeves (26) of the operating joint (9) and is fixed to both hinge halves (29, 30).

5. A power shovel according to any one of claims 1 to 4, characterised in that the halves (43, 44) of the subdivided operating joint (9) surround the sub-divided brackets (37, 38) of the operating cylinders (23, 24) which are in mirror symmetry at right angles to the hinge connecting the plate halves (29, 30).

6. A power shovel according to any of claims 1 to 5, characterised by a guide bead (74) which is fixed to the working tool (7) next to the connections (56 to 59) and cooperates with the closed plate halves in readiness for gripping resulting in engagement with the connections (57 to 59).
